# FASCICULE DE BREVET EUROPEEN

(11) **EP 2 945 024 B1**
(45) Date de publication et mention de la délivrance du brevet: **12.07.2017**
(21) Numéro de dépôt: 14168330.0
(22) Date de dépôt: 14.05.2014
(51) Int. Cl.: G04B 11/00, G04B 19/25

(54) **Bascule d'horlogerie**
Sperrwippe für Uhr
Timepiece lever

(43) Date de publication de la demande: 18.11.2015
(73) Titulaire: ETA SA Manufacture Horlogère Suisse, 2540 Grenchen (CH)
(72) Inventeur: Gruenig, Daniel, 1786 Sugiez (CH)
(74) Mandataire: Giraud, Eric

(56) Documents cités:
- EP-A1- 2 701 014
- CH-A2- 706 266
- FR-A1- 2 144 826
- FR-A1- 2 289 947
- GB-A- 1 365 428

## Description

### Domaine de l'invention

L'invention concerne une bascule d'horlogerie pour la transmission d'un mouvement entre, d'une part un mobile émetteur que comporte ladite bascule et qui est monté pivotant autour d'un premier axe de pivotement, et d'autre part au moins un mobile récepteur externe à ladite bascule et pivotant autour d'un deuxième axe de pivotement distinct dudit premier axe de pivotement, ladite bascule comportant, à distance dudit premier axe de pivotement, au moins un moyen de transmission comportant au moins un doigt de commande ou au moins un mobile de transmission, la position angulaire dudit au moins un moyen de transmission par rapport audit premier axe de pivotement étant variable, ladite bascule comportant une plaque pivotante porteuse dudit au moins un moyen de transmission, et comportant une liaison à friction entre une première surface de friction dudit mobile émetteur, portée par un premier élément porteur, et une deuxième surface de friction de ladite plaque pivotante, portée par un deuxième élément porteur.

L'invention concerne encore un mécanisme d'horlogerie comportant une platine autour de laquelle pivote au moins une telle bascule autour d'un dit premier axe de pivotement, et au moins un mobile récepteur pivotant autour d'un deuxième axe de pivotement distinct dudit premier axe de pivotement et agencé pour coopérer avec au moins un dit moyen de transmission de ladite bascule.

L'invention concerne encore un mouvement d'horlogerie comportant au moins un tel mécanisme.

L'invention concerne encore une pièce d'horlogerie ou montre comportant au moins un tel mouvement et/ou au moins un tel mécanisme.

L'invention concerne le domaine des mécanismes d'horlogerie.

### Arrière-plan de l'invention

Les bascules sont des composants essentiels dans les mécanismes d'horlogerie, permettant de commuter un mécanisme entre plusieurs modes différents, en général entre deux positions distinctes. Une bascule d'horlogerie est souvent accompagnée d'un ressort de rappel pour assurer une transmission de mouvement correcte, ou un appui maintenu, selon le cas.

Le document GB 1 365 428 A au nom de CITIZEN décrit un pion d'une roue correctrice maintenu à friction entre deux bras élastiques d'une bascule.

Le document CH 706 266 A2 au nom de OMEGA décrit une bascule baladeuse, où une roue de bascule de renvoi et une étoile de correction sont liées l'une à l'autre par un ressort de friction, avec un tarage ; la friction concerne essentiellement l'entraînement du pignon correcteur par la roue de renvoi, la bascule sert de simple support.

Le document EP 2 701 014 A1 au nom de ROLEX une configuration à trois mobiles, avec deux types de butées, et le pincement de l'axe d'un mobile par des moyens de rappel élastique au niveau d'une bascule.

Le document FR 2 144 826 au nom de SEIKO décrit un pignon de transmission maintenu entre deux bras d'un levier oscillant, l'axe du pignon de réglage étant relié par friction à un arbre de l'ensemble de pignons par un levier oscillant, ce qui n'est possible que si à la fois la liaison entre le pignon et l'alésage du levier oscillant qui le reçoit est à friction, et la liaison entre le mobile et le levier oscillant est à friction: la liaison entre le levier et l'arbre du mobile est à friction, ce qui signifie que les deux bras du levier pincent cet arbre de façon élastique.

### Résumé de l'invention

L'invention se propose de mettre à disposition une bascule ne nécessitant pas de ressort de rappel, et autonome dans son fonctionnement.

A cet effet, l'invention concerne une bascule d'horlogerie selon la revendication 1.

L'invention concerne encore un mécanisme d'horlogerie selon la revendication 12.

L'invention concerne encore un mouvement d'horlogerie comportant au moins un tel mécanisme.

L'invention concerne encore une pièce d'horlogerie ou montre comportant au moins un tel mouvement et/ou au moins un tel mécanisme.

Grâce à l'invention, le basculement entre les différentes positions est fait par un mécanisme de commande, ou bien directement par un utilisateur lors d'une action sur une tige, une couronne, un poussoir, une tirette ou similaire, sans risque d'endommager un composant, en raison de la présence d'au moins une pièce de friction dans la bascule selon l'invention. Cette friction autorise, encore, la rotation du mécanisme lorsque la bascule est en place.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et vue d'un premier côté d'une platine dit dessus, un mécanisme selon l'invention, avec une bascule montée pivotante entre deux mécanismes récepteurs, en position d'engrènement avec l'un d'eux;
- la figure 2 représente, de la même façon, le même mécanisme vu du deuxième côté de la platine dit dessous;
- la figure 3 représente, de façon schématisée et en vue en plan, une première variante d'une plaque pivotante que comporte la bascule selon l'invention, comportant deux lames élastiques faisant friction;
- la figure 4 représente, de façon schématisée et en vue en plan, une première variante d'un mobile émetteur coopérant avec la plaque de la figure 3, comportant une roue et une portée de révolution constituant une surface de friction;
- la figure 5 représente, de façon schématisée et en vue en plan, une deuxième variante d'un mobile émetteur, comportant une roue et un manchon élastique comportant une surface de friction;
- la figure 6 représente, de façon schématisée et en vue en plan, une deuxième variante d'une plaque pivotante que comporte la bascule selon l'invention, coopérant avec le mobile émetteur de la figure 5, comportant une portée femelle de révolution coopérant en friction avec ce manchon élastique;
- la figure 7 représente, de façon schématisée et en vue en plan, une autre variante de mécanisme selon l'invention, où les mobiles émetteurs et récepteurs sont des cames, où la bascule comporte un doigt de commande d'une came de sortie, et où cette bascule comporte une plaque pivotante agencée de façon similaire à celle de la figure 2 et comportant une lame élastique faisant friction avec la portée d'un tourillon solidaire d'une came d'entrée ;
- la figure 8 est un schéma-blocs représentant une montre comportant un mouvement intégrant un mécanisme selon l'invention.

### Description détaillée des modes de réalisation préférés

L'invention concerne le domaine des mécanismes d'horlogerie, et plus particulièrement des mécanismes de commande et de transmission de mouvement.

L'invention concerne plus particulièrement une bascule 1 d'horlogerie pour la transmission d'un mouvement entre, d'une part un mobile émetteur 2 que comporte la bascule 1 et qui est monté pivotant autour d'un premier axe de pivotement D1, et d'autre part au moins un mobile récepteur 3 externe à ladite bascule et pivotant autour d'un deuxième axe de pivotement D2 distinct du premier axe de pivotement D1.

Cette bascule 1 comporte, à distance du premier axe de pivotement D1, au moins un moyen de transmission 4, lequel comportant au moins un doigt de commande 5 tel que visible sur la figure 7, ou au moins un mobile de transmission 6, tel que visible sur les figures 1 et 2.

La position angulaire de cet au moins un moyen de transmission 4 par rapport au premier axe de pivotement D1 est variable.

La bascule 1 comporte une plaque pivotante 7 porteuse de cet au moins un moyen de transmission 4. Et la bascule 1 comporte une liaison à friction entre une première surface de friction 8 du mobile émetteur 2, portée par un premier élément porteur, et une deuxième surface de friction 9 de la plaque pivotante 7, portée par un deuxième élément porteur.

Dans la réalisation illustrée par les figures 1 à 4, la première surface de friction 8 est une portée de révolution 81 du mobile émetteur 2, qui peut être cylindrique, ou conique, ou autre, et la deuxième surface de friction 9 comporte les surfaces latérales d'une rainure 72 bordée par au moins une lame élastique 73 et que comporte la plaque pivotante 7. De préférence cette rainure 72 est bordée par deux lames élastiques 73, tel que visible sur la figure 3.

Dans une configuration inverse, tel que visible sur les figures 5 et 6, la première surface de friction 8 est une surface d'un manchon élastique 82 que porte le mobile émetteur 2, et la deuxième surface de friction 9 est un alésage 74 que comporte la plaque pivotante 7, et/ou ou les surfaces latérales d'une rainure 75 que comporte la plaque pivotante 7. Naturellement l'alésage 74 peut aussi être un alésage complet, percé simplement dans la plaque 7.

Plusieurs configurations sont envisageables :
- l'élément porteur de la première surface de friction 8 est élastique et l'élément porteur de la deuxième surface de friction 9 est rigide ;
- l'élément porteur de la première surface de friction 8 est rigide et l'élément porteur de la deuxième surface de friction 9 est élastique
- la configuration propre à l'invention selon laquelle le premier élément porteur de la première surface de friction 8 est élastique et le deuxième élément porteur de la deuxième surface de friction 9 est élastique ;

Dans la réalisation des figures 1 et 2, le moyen de transmission 4 comporte au moins un tel mobile de transmission 6 monté pivotant autour d'un troisième axe de pivotement D3 distant du premier axe de pivotement D1.

De préférence, ce mobile de transmission 6 comporte au moins une roue baladeuse 61 mobile en pivotement sur un arbre 78.

Dans une exécution économique, cet arbre 78 est solidaire de la plaque pivotante 7, sous la forme d'un tourillon venu d'élaboration ou d'usinage, ou encore collé, ou soudé, ou riveté, ou similaire.

Dans la variante illustrée par la figure 1, le mobile émetteur 2 comporte au moins une première roue 21 engrenant avec cette roue baladeuse 61.

De façon avantageuse, le mobile émetteur 2 comporte, de part et d'autre de la plaque pivotante 7, une première roue 21 ou un premier organe de commande 22 d'un premier côté 71 de la plaque pivotante 7, et une deuxième roue 23 ou un deuxième organe de commande 24 d'un deuxième côté 72 de la plaque pivotante 7. Dans cette réalisation des figures 1 et 2, le mobile émetteur 2 comporte ainsi, de part et d'autre de la plaque pivotante 7, une telle première roue 21 d'un premier côté 71 de la plaque pivotante 7, et une telle deuxième roue 23 d'un deuxième côté 72 de la plaque pivotante 7., la première roue 21 et la deuxième roue 23 étant solidaires en pivotement, et l'une d'elles engrenant avec une roue baladeuse 61 que comporte un tel mobile de transmission 6, que comporte le moyen de transmission 4.

Dans une autre variante de réalisation, la rainure 72 est à faces parallèles, et pince l'élément porteur de la surface complémentaire 81 en toute position de la longueur de cette rainure 72. L'axe D1 est, alors, mobile en position par rapport à l'axe D3, sauf quand il se présente dans une position particulière de clipage dans l'alésage ouvert croisant la rainure en son milieu sur la figure 3. Il est, ainsi, possible, d'utiliser la bascule 1 dans un mécanisme qui commande un mouvement axial de la bascule 1 par poussée ou traction sur la plaque pivotante selon la direction de la rainure 72, jusqu'à l'atteinte de la position d'engrènement où la commande concerne alors le mobile émetteur 2.

L'invention concerne encore un mécanisme d'horlogerie 10 comportant une platine 11 autour de laquelle pivote au moins une telle bascule 1 autour d'un tel premier axe de pivotement D1, et au moins un mobile récepteur 3 pivotant autour d'un deuxième axe de pivotement D2 distinct du premier axe de pivotement D1 et agencé pour coopérer avec au moins un tel moyen de transmission 4 de la bascule 1.

De préférence, ce mécanisme 10 comporte, de part et d'autre de la bascule 1, un premier tel mobile récepteur 31 de deuxième axe de pivotement D21 et un deuxième tel mobile récepteur 32 de deuxième axe de pivotement D22, et dont au maximum un seul est en prise, à un instant donné, avec un tel moyen de transmission 4 de la bascule 1.

Dans la réalisation préférée des figures 1 et 2, le premier mobile récepteur 31 et le deuxième mobile récepteur 32 sont des roues agencées pour coopérer, une seule à la fois, avec une roue baladeuse 61 que comporte un tel mobile de transmission 6 que comporte le moyen de transmission 4.

Tel que visible sur la figure 2, la platine 11 comporte avantageusement des surfaces de butée de platine 11A, 11 B, et/ou 112A, 112B, qui sont agencées pour coopérer avec des surfaces de butée de bascule 76A, 76B, et/ou respectivement 77A, 77B, pour limiter le débattement angulaire de la plaque pivotante 7 par rapport à la platine 11, et pour limiter l'ébat entre, d'une part le moyen de transmission 4 porté par la bascule 1, et d'autre part le au moins un mobile récepteur 3. Cette disposition est particulièrement avantageuse quand le mécanisme 10 met en oeuvre des roues dentées, car il limite, ainsi, l'ébat de denture.

Dans une réalisation particulière, non illustrée, le mécanisme 10 comporte, entre la platine 11 et la bascule 1, au moins un moyen de rappel élastique pour soumettre la bascule 1 à un effort tendant à la faire pivoter dans un sens préférentiel.

La commande du mouvement du au moins un mobile récepteur 3 est imprimée, ou bien à la plaque pivotante 7 de la bascule 1, ou bien au mobile émetteur 2 que comporte la bascule 1.

Dans une réalisation particulière et nullement limitative, le mécanisme 10 comporte un premier mobile récepteur 31 est un mobile de correction d'un mécanisme de quantième, et un deuxième mobile récepteur 32 est un mobile de correction d'un mécanisme de phase de lune. La commande effectuée par un utilisateur en position Il de la tige de commande usuelle d'une montre, permet, ainsi, dans un premier sens de pivotement, la correction du quantième, et dans le sens opposés, la correction de la phase de lune.

Naturellement d'autres complications peuvent être commandées de façon similaire à l'aide de la bascule selon l'invention.

L'invention concerne encore un mouvement d'horlogerie 100 comportant au moins un mécanisme 10.

L'invention concerne encore une pièce d'horlogerie 200 ou montre comportant au moins un tel mouvement 100 et/ou au moins un tel mécanisme 10.

Naturellement, si l'invention est décrite dans une utilisation particulière où la commande d'entrée est fait par le mobile d'entrée 2 ou par la plaque pivotante 7, pour transmettre un mouvement à l'un des mobiles récepteurs 3, il est clair qu'un tel mécanisme 10 peut être utilisé en mode réverse avec une entrée du côté d'un des mobiles 3, et une sortie vers le mobile 2 ou la plaque 7.

Les avantages de l'invention sont multiples :
- la bascule fonctionne sans ressort de rappel ;
- dans une réalisation comportant des roues dentées, telle qu'illustrée aux figures 1 et 2, ou similaire, un avantage de l'invention est que, lors de l'engrènement d'un côté ou l'autre de la bascule, l'effort tend toujours à pousser les roues l'une contre l'autre, de façon constante. Un bon engrènement est ainsi favorisé, en même temps qu'on évite tout dégrènement inopiné ou phénomène dit de grattage du système ;
- quand le mobile émetteur d'entrée de la bascule est relié cinématiquement à une tige manoeuvrée par l'utilisateur, par l'intermédiaire par exemple d'un pignon coulant qui engrène directement avec la roue d'entrée 23, le basculement entre les deux positions se fait sous l'action de l'effort imprimé par l'utilisateur à la tige, mais sans risque de casser un composant, grâce à la friction ;
- le système est plus compact qu'un frein à friction ; il autorise la transmission d'un couple important compatible avec toutes les fonctions horlogères ;
- les usinages de la plaque pivotante de bascule sont peu complexes ; sa conception se prête bien à une réalisation de type silicium, par procédé « MEMS », « LIGA », ou similaire, ou encore à une réalisation étampée ou similaire.

## Revendications

1. Bascule (1) d'horlogerie pour la transmission d'un mouvement entre, d'une part un mobile émetteur (2) que comporte ladite bascule (1) et qui est monté pivotant autour d'un premier axe de pivotement (D1), et d'autre part au moins un mobile récepteur (3) externe à ladite bascule et pivotant autour d'un deuxième axe de pivotement (D2) distinct dudit premier axe de pivotement (D1), ladite bascule (1) comportant, à distance dudit premier axe de pivotement (D1), au moins un moyen de transmission (4) comportant au moins un doigt de commande (5) ou au moins un mobile de transmission (6), la position angulaire dudit au moins un moyen de transmission (4) par rapport audit premier axe de pivotement (D1) étant variable, ladite bascule (1) comportant une plaque pivotante (7) porteuse dudit au moins un moyen de transmission (4), et comportant une liaison à friction entre une première surface de friction (8) dudit mobile émetteur (2), portée par un premier élément porteur, et une deuxième surface de friction (9) de ladite plaque pivotante (7), portée par un deuxième élément porteur, **caractérisée en ce que** ledit premier élément porteur de ladite première surface de friction (8) est élastique et **en ce que** ledit deuxième élément porteur de ladite deuxième surface de friction (9) est élastique.

2. Bascule (1) selon la revendication 1, **caractérisée en ce que** ledit moyen de transmission (4) comporte au moins un dit mobile de transmission (6) monté pivotant autour d'un troisième axe de pivotement (D3) distant dudit premier axe de pivotement (D1).

3. Bascule (1) selon la revendication 2, **caractérisée en ce que** ledit mobile de transmission (6) comporte au moins une roue baladeuse (61) mobile en pivotement sur un arbre (78).

4. Bascule (1) selon la revendication 3, **caractérisée en ce que** ledit arbre (78) est solidaire de ladite plaque pivotante (7).

5. Bascule (1) selon la revendication 3 ou 4, **caractérisée en ce que** ledit mobile émetteur (2) comporte au moins une première roue (21) engrenant avec ladite roue baladeuse (61).

6. Bascule (1) selon l'une des revendications 1 à 5, **caractérisée en ce que** ledit mobile émetteur (2) comporte, de part et d'autre de ladite plaque pivotante (7), une première roue (21) ou un premier organe de commande (22) d'un premier côté (71) de ladite plaque pivotante (7), et une deuxième roue (23) ou un deuxième organe de commande (24) d'un deuxième côté (72) de ladite plaque pivotante (7).

7. Bascule (1) selon la revendication 6, **caractérisée en ce que** ledit mobile émetteur (2) comporte, de part et d'autre de ladite plaque pivotante (7), une dite première roue (21) d'un premier côté (71) de ladite plaque pivotante (7), et une dite deuxième roue (23) d'un deuxième côté (72) de ladite plaque pivotante (7), ladite première roue (21) et ladite deuxième roue (23) étant solidaires en pivotement, et l'une d'elles engrenant avec une roue baladeuse (61) que comporte un dit mobile de transmission (6) que comporte ledit moyen de transmission (4).

8. Mécanisme d'horlogerie (10) comportant une platine (11) autour de laquelle pivote au moins une dite bascule (1) selon l'une des revendications 1 à 7 autour d'un dit premier axe de pivotement (D1), et au moins un mobile récepteur (3) pivotant autour d'un deuxième axe de pivotement (D2) distinct dudit premier axe de pivotement (D1) et agencé pour coopérer avec au moins un dit moyen de transmission (4) de ladite bascule (1).

9. Mécanisme (10) selon la revendication 8, **caractérisé en ce qu'**il comporte, de part et d'autre de ladite bascule (1), un premier dit mobile récepteur (31) de deuxième axe de pivotement (D21) et un deuxième dit mobile récepteur (32) de deuxième axe de pivotement (D22), et dont au maximum un seul est en prise, à un instant donné, avec un dit moyen de transmission (4) de ladite bascule (1).

10. Mécanisme (10) selon la revendication 9, **caractérisé en ce que** ledit premier mobile récepteur (31) et ledit deuxième mobile récepteur (32) sont des roues agencées pour coopérer, une seule à la fois, avec une roue baladeuse (61) que comporte un dit mobile de transmission (6) que comporte ledit moyen de transmission (4).

11. Mécanisme (10) selon l'une des revendications 8 à 10, **caractérisé en ce que** ladite platine (11) comporte des surfaces de butée de platine (11 A, 11B ; 112A, 112B), agencées pour coopérer avec des surfaces de butée de bascule (76A, 76B ; 77A, 77B) pour limiter le débattement angulaire de ladite plaque pivotante (7) par rapport à ladite platine (11) et pour limiter l'ébat entre, d'une part ledit moyen de transmission (4) porté par ladite bascule (1), et d'autre part ledit au moins un mobile récepteur (3).

12. Mécanisme (10) selon l'une des revendications 8 à 11, **caractérisé en ce qu'**il comporte, entre ladite platine (11) et ladite bascule (1), au moins un moyen de rappel élastique pour soumettre ladite bascule (1) à un effort tendant à la faire pivoter dans un sens préférentiel.

13. Mécanisme (10) selon l'une des revendications 8 à 12, **caractérisé en ce que** la commande du mouvement dudit au moins un mobile récepteur (3) est imprimée, ou bien à ladite plaque pivotante (7) de ladite bascule (1), ou bien audit mobile émetteur (2) que comporte ladite bascule (1).

14. Mécanisme (10) selon l'une des revendications 8 à 13, **caractérisé en ce que** ledit premier mobile récepteur (31) est un mobile de correction d'un mécanisme de quantième, et **en ce que** ledit deuxième mobile récepteur (32) est un mobile de correction d'un mécanisme de phase de lune.

15. Mouvement d'horlogerie (100) comportant au moins un mécanisme (10) selon l'une des revendications 8 à 14.

16. Pièce d'horlogerie (200) ou montre comportant au moins un mouvement (100) selon la revendication 15 et/ou au moins un mécanisme (10) selon l'une des revendications 8 à 14.

## Patentansprüche

1. Uhrenwippe (1) für die Übertragung einer Bewegung zwischen einerseits einem Senderdrehteil (2), das die Wippe (1) umfasst und das drehbar um eine erste Drehachse (D1) angeordnet ist, und andererseits mindestens einem Empfängerdrehteil (3) außerhalb der Wippe, das um eine von der ersten Drehachse (D1) verschiedene zweite Drehachse (D2) drehbar ist, wobei die Wippe (1) in einem Abstand von der ersten Drehachse (D1) mindestens ein Übertragungsmittel (4) umfasst, das mindestens einen Schaltfinger (5) oder mindestens ein Übertragungsdrehteil (6) aufweist, wobei die Winkelposition des mindestens einen Übertragungsmittels (4) in Bezug auf die erste Drehachse (D1) veränderlich ist und die Wippe (1) eine Drehplatte (7) umfasst, die das mindestens eine Übertragungsmittel (4) trägt und eine Reibverbindung zwischen einer von einem ersten Trägerelement getragenen ersten Reibungsoberfläche (8) des Senderdrehteils (2) und einer von einem zweiten Trägerelement getragenen zweiten Reibungsoberfläche (9) der Drehplatte (7) umfasst, **dadurch gekennzeichnet, dass** das erste Trägerelement der ersten Reibungsoberfläche (8) elastisch ist und dass das zweite Trägerelement der zweiten Reibungsoberfläche (9) elastisch ist.

2. Wippe (1) nach Anspruch 1, **dadurch gekennzeichnet, dass** das Übertragungsmittel (4) mindestens ein Übertragungsdrehteil (6) umfasst, das drehbar um eine dritte Drehachse (D3) in einem Abstand von der ersten Drehachse (D1) angeordnet ist.

3. Wippe (1) nach Anspruch 2, **dadurch gekennzeichnet, dass** das Übertragungsdrehteil (6) mindestens ein Schieberad (61) umfasst, das an einer Welle (78) drehbeweglich angeordnet ist.

4. Wippe (1) nach Anspruch 3, **dadurch gekennzeichnet, dass** die Welle (78) mit der Drehplatte (7) fest verbunden ist.

5. Wippe (1) nach Anspruch 3 oder 4, **dadurch gekennzeichnet, dass** das Senderdrehteil (2) mindestens ein erstes Rad (21) umfasst, das mit dem Schieberad (61) kämmt.

6. Wippe (1) nach einem der Ansprüche 1 bis 5, **dadurch gekennzeichnet, dass** das Senderdrehteil (2) beiderseits der Drehplatte (7) ein erstes Rad (21) oder ein erstes Antriebsorgan (22) einer ersten Seite (71) der Drehplatte (7) und ein zweites Rad (23) oder ein zweites Antriebsorgan (24) einer zweiten Seite (72) der Drehplatte (7) umfasst.

7. Wippe (1) nach Anspruch 6, **dadurch gekennzeichnet, dass** das Senderdrehteil (2) beiderseits der Drehplatte (7) ein erstes Rad (21) einer ersten Seite (71) der Drehplatte (7) und ein zweites Rad (23) einer zweiten Seite (72) der Drehplatte (7) umfasst, wobei das erste Rad (21) und das zweite Rad (23) drehfest verbunden sind und wobei eines von ihnen mit einem Schieberad (61) kämmt, das ein Übertragungsdrehteil (6) umfasst, das das Übertragungsmittel (4) aufweist.

8. Uhrenmechanismus (10), umfassend eine Platine (11), um die sich mindestens eine Wippe (1) nach einem der Ansprüche 1 bis 7 um eine erste Drehachse (D1) dreht, und mindestens ein Empfängerdrehteil (3), das sich um eine zweite Drehachse (D2), die von der ersten Drehachse (D1) verschieden ist, dreht und dafür ausgelegt ist, mit mindestens einem Übertragungsmittel (4) der Wippe (1) zusammenzuwirken.

9. Mechanismus (10) nach Anspruch 8, **dadurch gekennzeichnet, dass** er beiderseits der Wippe (1) ein erstes Empfängerdrehteil (31) der zweiten Drehachse (D21) und ein zweites Empfängerdrehteil (32) der zweiten Drehachse (D22) umfasst, wovon höchstens eines zu einem gegebenen Zeitpunkt mit einem Übertragungsmittel (4) der Wippe (1) in Eingriff ist.

10. Mechanismus (10) nach Anspruch 9, **dadurch gekennzeichnet, dass** das erste Empfängerdrehteil (31) und das zweite Empfängerdrehteil (32) Räder sind, die dafür ausgelegt sind, einzeln mit einem Schieberad (61) zusammenzuwirken, das ein Übertragungsdrehteil (6) umfasst, das das Übertragungsmittel (4) umfasst.

11. Mechanismus (10) nach einem der Ansprüche 8 bis 10, **dadurch gekennzeichnet, dass** die Platine (11) Platinenanschlagoberflächen (11A, 11 B; 112A, 112B) umfasst, die dafür ausgelegt sind, mit Wippenanschlagoberflächen (76A, 76B; 77A, 77B) zusammenzuwirken, um den Winkelausschlag der Drehplatte (7) in Bezug auf die Platine (11) zu begrenzen und um das Spiel einerseits zwischen dem von der Wippe (1) getragenen Übertragungsmittel (4) und andererseits dem mindestens einem Empfängerdrehteil (3) zu begrenzen.

12. Mechanismus (10) nach einem der Ansprüche 8 bis 11, **dadurch gekennzeichnet, dass** er zwischen der Platine (11) und der Wippe (1) mindestens ein elastisches Rückstellmittel umfasst, um die Wippe (1) mit einer Kraft zu beaufschlagen, die bestrebt ist, sie in einer bevorzugten Richtung zu drehen.

13. Mechanismus (10) nach einem der Ansprüche 8 bis 12, **dadurch gekennzeichnet, dass** der Antrieb für die Bewegung des mindestens einen Empfängerdrehteils (3) entweder durch die Drehplatte (7) der Wippe (1) oder durch das Senderdrehteil (2), das die Wippe (1) umfasst, betätigt ist.

14. Mechanismus (10) nach einem der Ansprüche 8 bis 13, **dadurch gekennzeichnet, dass** das erste Empfängerdrehteil (31) ein Korrekturdrehteil eines Datumsmechanismus ist und dass das zweite Empfängerdrehteil (32) ein Korrekturdrehteil eines Mondphasenmechanismus ist.

15. Uhrwerk (100), das mindestens einen Mechanismus (10) nach einem der Ansprüche 8 bis 14 umfasst.

16. Zeitmessgerät (200) oder Uhr, das/die mindestens ein Werk (100) nach Anspruch 15 und/oder mindestens einen Mechanismus (10) nach einem der Ansprüche 8 bis 14 umfasst.

## Claims

1. Timepiece lever (1) for the transmission of motion between, on the one hand, a transmitter wheel set (2) which is comprised in said lever (1) and mounted to pivot about a first rotational axis (D1), and on the other hand, at least one receiver wheel set (3) external to said lever and pivoting about a second rotational axis (D2) distinct from said first rotational axis (D1), said lever (1) including, remote from said first rotational axis (D1), at least one transmission means (4) including a least one control finger-piece (5) or at least one transmission wheel set (6), the angular position of said at least one transmission means (4) being variable relative to said first rotational axis (D1), said lever (1) including a pivoting plate (7) carrying said at least one transmission means (4), and including a frictional connection between a first friction surface (8) of said transmitter wheel set (2) which is carried by a first carrier element and a second friction surface (9) of said pivoting plate (7) which is carried by a seconfcarrier element, **characterized in that** the element carrying said first friction surface (8) is elastic and **in that** the element carrying said second friction surface (9) is elastic.

2. Lever (1) according to claim 1, **characterized in that** said transmission means (4) includes at least one said transmission wheel set (6) mounted to pivot about a third rotational axis (D3) distinct from said first rotational axis (D1).

3. Lever (1) according to claim 2, **characterized in that** said transmission wheel set (6) includes at least one sliding wheel (61) pivotally movable on an arbor (78).

4. Lever (1) according to claim 3, **characterized in that** said arbor (78) is integral with said pivoting plate (7).

5. Lever (1) according to claim 3 or 4, **characterized in that** said transmitter wheel set (2) includes at least a first wheel (21) engaging with said sliding wheel (61).

6. Lever (1) according to any of claims 1 to 5, **characterized in that** said transmitter wheel set (2) includes, on either side of said pivoting plate (7), a first wheel (21) or a first control member (22) on a first side (71) of said pivoting plate (7), and a second wheel (23) or a second control member (24) on a second side (72) of said pivoting plate (7).

7. Lever (1) according to claim 6, **characterized in that** said transmitter wheel set (2) includes, on either side of said pivoting plate (7), a said first wheel (21) on a first side (71) of said pivoting plate (7), and a said second wheel (23) on a second side (72) of said pivoting plate (7), said first wheel (21) and said second wheel (23) rotating integrally, and one of said wheels meshing with a sliding wheel (61) comprised in a said transmission wheel set (6) comprised in said transmission means (4).

8. Timepiece mechanism (10) including a main plate (11) about which pivots at least one said lever (1) according to any of claims 1 to 7 about a said first rotational axis (D1), and at least one receiver wheel set (3) pivoting about a second rotational axis (D2) distinct from said first rotational axis (D1) and arranged to cooperate with at least one said transmission means (4) of said lever (1).

9. Timepiece mechanism (10) according to claim 8, **characterized in that** said timepiece mechanism (10) includes, on either side of said lever (1), a first receiver wheel set (31) with a third rotational axis (D21) and a second receiver wheel set (32) with a fourth rotational axis (D22), and at most one of which is in mesh, at any given time, with said transmission means (4) of said lever (1).

10. Mechanism (10) according to claim 9, **characterized in that** said first receiver wheel set (31) and said second receiver wheel set (32) are wheels arranged to cooperate, one at a time, with a sliding wheel (61) comprised in a said transmission wheel set (6) comprised in said transmission means (4).

11. Mechanism (10) according to any of claims 8 to 10, **characterized in that** said main plate (11) includes main plate stop surfaces (11 A, 11 B; 112A, 112B), which are arranged to cooperate with lever stop surfaces (76A, 76B; 77A, 77B), to limit the angular clearance of said pivoting plate (7) relative to said main plate (11), and to limit the shake between, on the one hand, said transmission means (4) carried by said lever (1), and on the other hand, said at least one receiver wheel set (3).

12. Mechanism (10) according to any of claims 8 to 11, **characterized in that** said mechanism includes, between said main plate (11) and said lever (1), at least one elastic return means for subjecting said lever (1) to a force tending to pivot the lever in a preferred direction.

13. Mechanism (10) according to any of claims 8 to 12, **characterized in that** the motion command from said at least one receiver wheel set (3) is imparted, either to said pivoting plate (7) of said lever (1), or to said transmitter wheel set (2) comprised in said lever (1).

14. Mechanism (10) according to any of claims 8 to 13, **characterized in that** said first receiver wheel set (31) is a correction wheel set for a date mechanism, and **in that** said second receiver wheel set (32) is a correction wheel set for a moon phase mechanism.

15. Timepiece movement (100) including at least one mechanism (10) according to any of claims 8 to 14.

16. Timepiece (200) or watch, including at least one movement (100) according to claim 15 and/or at least one mechanism (10) according to any of claims 8 to 14.
